# EUROPÄISCHE PATENTSCHRIFT

(11) **EP 2 640 655 B1**
(45) Veröffentlichungstag und Bekanntmachung des Hinweises auf die Patenterteilung: **15.04.2015**
(21) Anmeldenummer: 11779719.1
(22) Anmeldetag: 11.11.2011
(51) Int. Cl.: B66B 1/34

(54) **CODEBAND FÜR EINE AUFZUGSANLAGE**
CODE BAND FOR AN ELEVATOR SYSTEM
BANDE CODÉE POUR UN SYSTÈME D'ASCENSEUR

(30) Priorität: 16.11.2010 EP 10191335
(43) Veröffentlichungstag der Anmeldung: 25.09.2013
(73) Patentinhaber: Inventio AG, 6052 Hergiswil (CH)
(72) Erfinder: MEIERHANS, Daniel, CH-6003 Luzern (CH)
(74) Vertreter: Blöchle, Hans
(86) Internationale Anmeldenummer: PCT/EP2011/069951
(87) Internationale Veröffentlichungsnummer: WO 2012/065920

(56) Entgegenhaltungen:
- EP-A1- 0 722 903
- US-A- 4 433 756

## Beschreibung

Die Erfindung betrifft ein Codeband für eine Aufzugsanlage mit mindestens einer eine Codierung aufweisenden Spur, wobei die Codierung mittels mindestens eines Sensors lesbar ist und zum Betreiben der Aufzugsanlage dient.

Aus der Patentschrift US 4 433 756 ist ein Aufzug mit einer Einrichtung zur Erzeugung von Schachtinformation bekannt geworden, wobei eine Aufzugskabine abhängig von der Schachtinformation in einem Aufzugsschacht steuerbar ist. Ein über die Schachthöhe gespanntes Codeband ist mit einer Codierung versehen, die mittels einer an der Aufzugskabine angeordneten Sensoreinrichtung lesbar ist. Die Codierung besteht aus in zwei Spuren angeordneten Öffnungen. Jede Spur ist in ein Raster bestehend aus untereinander angeordneten Rasterplätzen eingeteilt, wobei ein Rasterplatz eine Öffnung oder ein Steg ist, der Teil des Codebandes ist.

Bei einer ersten Spur folgt auf jede Öffnung ein Steg. Auf der einen Seite der ersten Spur sind zwei Lichtstrahlen erzeugende Lichtsender angeordnet. Jedem Lichtsender ist auf der anderen Seite der ersten Spur ein Lichtempfänger zugeordnet, der den durch eine Öffnung tretende Lichtstrahl empfängt und in ein elektrisches Signal umwandelt. Die Lichtstrahlen der beiden Lichtsender sind so beabstandet, dass wenn der eine Lichtstrahl durch eine Öffnung tritt der andere Lichtstrahl auf einen benachbarten Steg trifft und dementsprechend vom zugehörigen Lichtempfänger nicht erkannt wird. Aus den Signalen der beiden Lichtempfänger ist die Fahrtrichtung der Aufzugskabine bestimmbar.

Bei einer zweiten Spur ist die Reihenfolge der Öffnungen und Stege nach einem Binärcode bestimmt, wobei je nach darzustellender Information eine bestimmte Anzahl Rasterplätze in unterschiedlicher Reihenfolge mit Öffnungen und/oder mit Stegen versehen sind. Auf der einen Seite der zweiten Spur ist ein einen Lichtstrahl erzeugenden Lichtsender angeordnet. Dem Lichtsender ist auf der anderen Seite der zweiten Spur ein Lichtempfänger zugeordnet, der den durch eine Öffnung tretende Lichtstrahl empfängt und in ein elektrisches Signal umwandelt. Aus den Signalen des Lichtempfängers ist die absolute Position der Aufzugskabine bestimmbar.

Das Codeband mit der Codierung wird fabrikseitig hergestellt und fertiggestellt und vor Ort in den Aufzugsschacht eingebaut. Nachteilig dabei ist, dass für jede Art von Aufzug und für jede Förderhöhe ein entsprechendes Codeband notwendig ist.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein Codeband zu schaffen, das einfach an den Aufzug anpassbar ist.

Vorteilhafte Weiterbildungen der Erfindung sind in den abhängigen Patentansprüchen angegeben.

Die durch die Erfindung erreichten Vorteile sind im wesentlichen darin zu sehen, dass für unterschiedliche Aufzugsanlagen mit unterschiedlichen Steuerungen und mit unterschiedlichen Förderhöhen ein standardisiertes Codeband verwendbar ist. Das Codeband kann in Sachen Codierung am Laufmeter hergestellt werden und dann vor Ort auf die spezifische Aufzugsanlage und/oder auf das Gebäude mindestens teilweise angepasst werden. Mit nur einem Codeband für unterschiedliche Aufzugsanlagen wird die Herstellung und die Lagerhaltung kostengünstiger. Das Codeband ermöglicht auch eine Anpassung der Codierung an Stockwerke mit unvorhersehbaren, übermässigen Bautoleranzen.

Anhand der beiliegenden Figuren wird die vorliegende Erfindung näher erläutert.

Es zeigen:
Fig. 1
   eine Aufzugsanlage mit einer Einrichtung zur Erzeugung von Schachtinformation,
Fig. 2
   ein Ausführungsbeispiel eines Codebandes,
Fig. 2a
   Einzelheiten des Codebandes nach Fig. 2,
Fig. 3
   ein weiteres Ausführungsbeispiel eines Codebandes,
Fig. 4
   einen Schnitt entlang der Linie A-A der Fig. 3,
Fig. 5
   ein Ausführungsbeispiel einer Codierung und
Fig. 6
   ein weiteres Ausführungsbeispiel eines Codebandes.

Fig. 1 zeigt beispielhaft und schematisch eine Aufzugsanlage 1 mit einer Einrichtung 2 zur Erzeugung von Schachtinformation. Eine Aufzugskabine 3 und ein Gegengewicht 4 sind gegenläufig in einem Aufzugsschacht 5 verfahrbar. Ein Tragmittel 6, bestehend beispielsweise aus Stahlseilen, Kunstfaserseilen, Riemen, etc., verbindet die Aufzugskabine 3 mit dem Gegengewicht 4 mit einer 1:1 Tragmittelführung und ist über eine Treibscheibe 7 und eine Umlenkrolle 8 geführt. Möglich ist auch eine 2:1 oder eine beliebige Tragmittelführung.

Die Aufzugskabine 3 ist in Fig. 1 auf einem Stockwerk 9 stehend gezeigt. Der Aufzugsschacht 5 weist weitere nicht dargestellte Stockwerke auf. Bei geöffneter Stockwerktür 10 und Kabinentür 11 steigen Benutzer der Aufzugskabine 3 aus und ein. Mit TZ ist eine Türzone bezeichnet. Fährt die Aufzugskabine 3 von oben oder von unten in die Türzone TZ ein, wird der Türöffnungsvorgang für die Stockwerktür 10 und für die Kabinentür 11 eingeleitet. Die Aufzugskabine 3 fährt mit verminderter Geschwindigkeit auf das Stockwerkniveau und die Türen 10, 11 beginnen sich während der Einfahrt zu öffnen.

Im gezeigten Ausführungsbeispiel der Fig. 1 ist im Aufzugsschacht 5 ein Codeband 13 angeordnet. Das eine Ende des Codebandes 13 ist an einem Fixpunkt 14 einer Schachtdecke 5.1 angeordnet, das andere Ende des Codebandes ist in einer Schachtgrube 5.2 an einem Gewicht 15 angeordnet. Alternativ kann das eine Ende des Codebandes 13 an einer an einer Schachtwand angeordneten Konsole befestigt sein und/oder das andere Ende des Codebandes 13 in der Schachtgrube 5.2 mittels einer Feder gespannt sein. Das Codeband 13 erstreckt sich unabhängig von der Befestigung von oben nach unten oder umgekehrt. Das Codeband 13 kann auch nur in bestimmten Abschnitten des Aufzugsschachtes 5 angeordnet sein.

An der Aufzugskabine 3 ist ein Sensor 16 angeordnet. Der Sensor 16 bewegt sich mit der Aufzugskabine 3 mit und fährt das Codeband 13 ab. Dabei erkennt der Sensor 16 eine Codierung des Codebandes 13 und erzeugt der Codierung entsprechende elektrische Signale. Alternativ kann der Sensor 16 auch fest im Aufzugsschacht 5 angeordnet sein und das Codeband 13 mittels der Aufzugskabine 3 am Sensor 16 vorbeigeführt werden. Der Sensor 16 kann beispielsweise optisch mit einem Lichtsender/Lichtempfänger innerhalb oder aussserhalb des sichtbaren Lichtspektrums arbeiten oder induktiv/kapazitiv mit einem Näherungsschalter arbeiten oder mit einem Bildsensor arbeiten.

Fig. 2 zeigt ein Ausführungsbeispiel des Codebandes 13. Das Codeband 13 weist je Laufmeter eine bestimmte Anzahl Rasterplätze 17 auf, die in wechselnder Reihenfolge mit Öffnungen 18 oder mit Stegen 19 versehen sind. Aus der wechselnden Reihenfolge der Öffnungen 18 und Stegen 19 kann der Sensor 16 beispielsweise die Fahrtrichtung der Aufzugskabine 3 detektieren. Dabei sind die Lichtstrahlen von zwei Lichtsendern so beabstandet, dass wenn der eine Lichtstrahl durch eine Öffnung 18 tritt der andere Lichtstrahl auf einen benachbarten Steg 19 trifft und dementsprechend vom zugehörigen Lichtempfänger nicht erkannt wird. Aus den Signalen der beiden Lichtempfänger ist die Fahrtrichtung der Aufzugskabine bestimmbar.

Ein solches Codeband 13 kann mit sich abwechselnden Öffnungen 18 und Stegen 19 am Laufmeter beispielsweise fabrikseitig hergestellt werden und beispielsweise vor Ort durch Ausbrechen der Stege 19 an die spezifischen Erfordernisse der Aufzugsanlage 1 und des Gebäudes angepasst werden. Durch Ausbrechen der Stege 19 auf einer Länge TZ wird die Türzone TZ auf dem Codeband 13 abgebildet. Detektiert der Sensor 16 während der Fahrt der Aufzugskabine 3 eine solche Zone, wird wie oben erwähnt der Öffnungsvorgang der Türen 10, 11 eingeleitet.

Fig. 2a zeigt einen Ausschnitt B des Codebandes 13 nach Fig. 2. Jeder Steg 19 ist für den Ausbruch mit Schlitzen 20 vorbereitet und wird an ersten Bruchstellen 21 vom Codeband 13 getrennt. Die Trennung erfolgt mittels Werkzeugen oder falls die Bruchstelle 21 perforiert oder eingekerbt ist durch manuelles Drücken auf den Steg 19 oder beispielsweise durch Ansetzen eines Saugnapfes am Steg 19. Die Trennung eines Steges 19 vom Codeband 13 kann auch rückgängig gemacht werden beispielsweise mittels punktschweissen oder löten oder anderer Verbindungsart an jeder Bruchstelle 21 zwischen Steg 19 und Codeband 13.

Fig. 3 zeigt ein weiteres Ausführungsbeispiel des Codebandes 13 mit einer ersten Spur 22 und einer zweiten Spur 23. Der zugehörige Sensor 16 ist dementsprechend doppelt oder zweikanalig ausgeführt und kann die Codierung der einzelnen Spuren 22, 23 erkennen. Jede Spur 22, 23 des Codebandes 13 weist je Laufmeter eine bestimmte Anzahl Rasterplätze 17 auf, wobei jeder Rasterplatz 17 rundum mit Kerben 24 versehen ist. Die Rasterplätze 17 sind bei der Anlieferung,des Codebandes 13 vor Ort mit Stegen 19 oder mit Stegen 19 und Öffnungen 18 versehen, wobei die mit den Stegen 19 und Öffnungen festgelegte Codierung eine Standardcodierung ist. Je nach Aufzugsanlage 1 und Gebäude werden die Rasterplätze 17 beispielsweise vor Ort individuell mit Öffnungen 18 versehen. Mit den rund um die Rasterplätze 17 vorgesehenen Kerben 24 kann jeder Steg 19 leicht, beispielsweise durch manuelles Drücken auf den Steg 19 entfernt werden. Die Trennung eines Steges 19 vom Codeband 13 kann auch rückgängig gemacht werden beispielsweise mittels punktschweissen oder anderer Verbindungsart entlang der Kerben 24 zwischen Steg 19 und Codeband 13. Die Rasterplätze 17 können auch andere Formen aufweisen, sie können beispielsweise kreisrund sein. das Codeband 13 kann auch mehr als zwei Spuren 22, 23 aufweisen.

Fig. 4 zeigt einen Schnitt entlang der Linie A-A der Fig. 3 durch eine Öffnung 18 der ersten Spur 22 und durch einen Steg 19 der zweiten Spur 23. Die umlaufenden Kerben 24 bilden Bruchstellen 21, entlang denen die Stege 19 leicht vom Codeband 13 trennbar sind.

Fig. 5 zeigt ein Ausführungsbeispiel einer Codierung des Codebandes 13 gemäss Fig. 3 und 4. Die erste Spur 22 ist mit in wechselnder Reihenfolge angeordneten Stegen 19 und Öffnungen 18 versehen und kann beispielsweise als Codierung der Fahrtrichtung der Aufzugskabine 3 verwendet werden. Dabei sind die Lichtstrahlen von zwei Lichtsendern so beabstandet, dass wenn der eine Lichtstrahl durch eine Öffnung 18 tritt der andere Lichtstrahl auf einen benachbarten Steg 19 trifft und dementsprechend vom zugehörigen Lichtempfänger nicht erkannt wird. Aus den Signalen der beiden Lichtempfänger ist die Fahrtrichtung der Aufzugskabine bestimmbar. Diese Codierung kann beispielsweise fabrikseitig als Standardcodierung hergestellt sein. Die zweite Spur 23 kann für eine auf die jeweilige Aufzugsanlage 1 und das jeweilige Gebäude angepasste Codierung verwendet werden und beispielsweise die in Fig. 1 gezeigte Türzone TZ abbilden. Die zweite Spur 23 kann auch für eine Binärcodierung verwendet werden und/oder beispielsweise die Absolutposition der Aufzugskabine 3 enthalten.

Möglich ist auch ein transparentes Codeband 13, auf dem Rasterplätze 17 markiert sind. Bei der Codierung werden Rasterplätze transparent belassen oder eingefärbt und für die Strahlen des Sensors 16 undurchlässig gemacht. Eingefärbte Rasterplätze entsprechen in ihrer Wirkung den weiter oben dargelegten Stegen 19 und transparente Rasterplätze entsprechen in ihrer Wirkung den weiter oben dargelegten Öffnungen 18.

Fig. 6 zeigt ein weiteres Ausführungsbeispiel des Codebandes 13. Bei diesem Codeband 13 sind Bezugspunkte 25 auf dem Codeband 13 angeordnet. Die beispielsweise aufgedruckten oder eingestochenen Bezugspunkte 25 dienen als Referenz für ein Werkzeug zum Trennen der Stege 19 vom Codeband 13 fabrikseitig oder vor Ort. Anstelle der Bezugspunkte 25 oder zusätzlich zu den Bezugspunkten 25 können die Rasterplätze 17 mittels Bezugslinien 25.1 markiert sein.

Das Codeband 13 kann ein Stahlband oder ein Kunststoffband sein.

## Patentansprüche

1. Codeband (13) für eine Aufzugsanlage (1) mit mindestens einer eine Codierung aufweisenden Spur (22,23), wobei die Codierung mittels mindestens eines Sensors (16) lesbar ist und zum Betreiben der Aufzugsanlage (1) dient,
**dadurch gekennzeichnet,**
**dass** das Codeband (13) mit Rasterplätzen (17) versehen ist, die mit die Codierung bildenden Öffnungen (18) und Stegen (19) versehbar sind, wobei die Stege (19) zum Trennen der Stege (19) vom Codeband (13) mit Bruchstellen (21) versehen sind.

2. Codeband nach Anspruch 1,
**dadurch gekennzeichnet,**
**dass** das Codeband (13) Kerben (24) aufweist, die die Bruchstellen (21) bilden.

3. Codeband nach Anspruch 1,
**dadurch gekennzeichnet,**
**dass** das Codeband (13) Bezugspunkte (25) oder Bezugslinien (25.1) aufweist, die die Rasterplätze (17) markieren und als Referenz für ein Werkzeug zum Trennen der Stege (19) vom Codeband (13) dienen.

4. Codeband nach einem der vorherigen Ansprüche,
**dadurch gekennzeichnet,**
**dass** das Codeband (13) eine ein- oder mehrspurige Codierung aufweist.

5. Aufzugsanlage (1) mit einem Codeband (13) nach einem der vorhergehenden Ansprüche.

6. Verfahren zum Herstellen einer Codierung des Codebandes (13) nach einem der vorhergehenden Ansprüche, **gekennzeichnet durch** folgende Schritte:
a) Codeband (13) mit Rasterplätzen (17) versehen,
b) Rasterplätze (17) mit Stegen (19) oder Stegen (19) und Öffnungen (18) versehen und
c) Stege (19) nach Massgabe einer spezifischen Aufzugsanlage (1) und eines spezifischen Gebäudes entfernen.

7. Verfahren nach Anspruch 6,
**dadurch gekennzeichnet,**
**dass** zum Trennen der Stege (19) vom Codeband (13) zwischen den Stegen (19) und dem Codeband (13) Bruchstellen (21) angeordnet werden.

8. Verfahren nach Anspruch 7,
**dadurch gekennzeichnet,**
**dass** die Bruchstellen (21) durch Kerben (24) im Codeband (13) gebildet werden.

9. Verfahren nach Anspruch 6,
**dadurch gekennzeichnet,**
**dass** die Rasterplätze (17) mit Bezugspunkten (25) oder Bezugslinien (25.1) auf dem Codeband 13 markiert werden, die als Referenz für ein Werkzeug zum Trennen der Stege (19) vom Codeband (13) dienen.

10. Verfahren nach einem der Ansprüche 6 bis 9,
**dadurch gekennzeichnet,**
**dass** das Codeband (13) mit einer Standardcodierung fabrikseitig am Laufmeter hergestellt wird und die Codierung vor Ort an spezifische Erfordernisse einer Aufzugsanlage (1) und eines Gebäudes durch Entfernen von Stegen (19) angepasst wird.

## Claims

1. Code strip (13) for a lift installation (1) with at least one track (22, 23) having a coding, wherein the coding is readable by means of at least one sensor (16) and serves for operating the lift installation (1), **characterised in that** the code strip (13) is provided with grid positions (17) which are provided with openings (18) and webs (19) forming the coding, wherein the webs (19) are provided with frangible locations (21) for separation of the webs (19) from the code strip (13).

2. Code strip according to claim 1, **characterised in that** the code strip (13) has notches (24) forming the frangible locations (21).

3. Code strip according to claim 1, **characterised in that** the code strip (13) has reference points (25) or reference lines (25.1) which mark the grid positions (17) and serve as a reference for a tool for separation of the webs (19) from the code strip (13).

4. Code strip according to any one of the preceding claims, **characterised in that** the code strip (13) has a single-track or multi-track coding.

5. Lift installation (1) with a code strip (13) according to any one of the preceding claims.

6. Method of producing a coding of the code strip (13) according to any one of the preceding claims, **characterised by** the following steps:
a) providing a code strip (13) with grid positions (17),
b) providing grid positions (17) with webs (19) or webs (19) and openings (18) and
c) removing webs (19) according to a specific lift installation (1) and a specific building.

7. Method according to claim 6, **characterised in that** for separation of the webs (19) from the code strip (13) frangible locations (21) are arranged between the webs (19) and the code strip (13).

8. Method according to claim 7, **characterised in that** the frangible locations (21) are formed by notches (24) in the code strip (13).

9. Method according to claim 6, **characterised in that** the grid positions (17) are marked by reference points (25) or reference lines (25.1) on the code strip (13), which serve as a reference for a tool for separation of the webs (19) from the code strip (13).

10. Method according to any one of claims 6 to 9, **characterised in that** the code strip (13) is produced with a standard coding at the factory per meter and the coding is adapted on site to specific requirements of a lift installation (1) and a building by removal of webs (19).

## Revendications

1. Bande codée (13) pour une installation d'ascenseur (1), avec au moins une piste (22, 23) présentant un codage, étant précisé que le codage est apte à être lu à l'aide d'au moins un capteur (16) et sert au fonctionnement de l'installation d'ascenseur (1),
**caractérisée en ce que** la bande codée (13) est pourvue d'emplacements de trame (17) qui sont aptes à être pourvus d'ouvertures (18) et de pattes (19) formant le codage, étant précisé que les pattes (19) sont pourvues, pour être séparées de la bande codée (5), de points de rupture (21).

2. Bande codée selon la revendication 1, **caractérisée en ce que** la bande codée (13) comporte des encoches (24) qui forment les points de rupture (21).

3. Bande codée selon la revendication 1, **caractérisée en ce que** la bande codée (13) comporte des points de référence (25) ou des lignes de référence (25.1) qui marquent les emplacements de trame (17) et qui servent de référence pour un outil destiné à séparer les pattes (19) de la bande codée (13).

4. Bande codée selon l'une des revendications précédentes, **caractérisée en ce que** la bande codée (13) comporte un codage à une ou plusieurs pistes.

5. Installation d'ascenseur (1) avec une bande codée (13) selon l'une des revendications précédentes.

6. Procédé pour fabriquer un codage de la bande codée (13) selon l'une des revendications précédentes, **caractérisé par** les étapes suivantes :
a) doter la bande codée (13) d'emplacements de trame (17),
b) doter les emplacements de trame (17) de pattes (19) ou de pattes (19) et d'ouvertures (18), et
c) supprimer les pattes (19) en fonction d'une installation d'ascenseur (1) spécifique et d'un bâtiment spécifique.

7. Procédé selon la revendication 6, **caractérisé en ce que** pour séparer les pattes (19) de la bande codée (13), il est prévu des points de rupture (21) entre les pattes (19) et la bande codée (13).

8. Procédé selon la revendication 7, **caractérisé en ce que** les points de rupture (21) sont formés par des encoches (24) dans la bande codée (13).

9. Procédé selon la revendication 6, **caractérisé en ce que** les emplacements de trame (17) sont marqués sur la bande codée (13) avec des points de référence (25) ou des lignes de référence (25.1) qui servent de référence pour un outil destiné à séparer les pattes (19) de la bande codée (13).

10. Procédé selon l'une des revendications 6 à 9, **caractérisé en ce que** la bande codée (13) est fabriquée au mètre, à l'usine, avec un codage standard, et on adapte sur place le codage à des exigences spécifiques d'une installation d'ascenseur (1) et d'un bâtiment en supprimant des pattes (19).
